# FASCICULE DE BREVET EUROPEEN

(11) **EP 3 688 240 B1**
(45) Date de publication et mention de la délivrance du brevet: **24.05.2023**
(21) Numéro de dépôt: 18830387.9
(22) Date de dépôt: 28.09.2018
(51) Int. Cl.: E04B 1/28, E04B 1/343, E04B 1/58, E04F 13/08, E04B 1/24

(54) **SYSTEME DE CONSTRUCTION POUR UN MODULE D'UN BATIMENT**
BAUSYSTEM FÜR EIN BAUMODUL
CONSTRUCTION SYSTEM FOR A BUILDING MODULE

(30) Priorité: 29.09.2017 CH 11952017
(43) Date de publication de la demande: 05.08.2020
(73) Titulaire: UHCS Property SA, 1950 Sion (CH)
(72) Inventeur: USTINOV, Igor, 1012 Lausanne (CH)
(74) Mandataire: Debay, Damien
(86) Numéro de dépôt international: PCT/EP2018/076538
(87) Numéro de publication internationale: WO 2019/063828

(56) Documents cités:
- EP-A1- 0 320 745
- DE-U1-202016 100 558
- US-B2- 8 572 928

## Description

La présente invention se rapporte à un système de construction pour un module d'un bâtiment, notamment une habitation ou un garage, dont les éléments principaux sont en matière plastique.

Il est déjà connu de l'état de la technique des conditionnements de produits pour créer des assemblages en matière essentiellement plastique. WO0212077 décrit une bouteille en matière plastique moulée ayant des moyens de connexion de sorte que la bouteille peut être reliée à une autre bouteille côte à côte par des moyens de connexion comme par exemple des queues d'aronde. Les bouteilles peuvent également être assemblées les unes sur les autres permettant alors de réaliser des assemblages de bouteilles.

On connait également WO2012045061 qui décrit des dispositifs et des récipients qui sont extensibles, modulaires, et qui peuvent être verrouillés latéralement et verticalement avec d'autres récipients semblables pour toute une variété d'applications.

On connait également des individus qui ont entrepris et réalisé des constructions telles que des maisons à base de bouteilles en plastique et la plupart du temps les bouteilles sont posées de manière horizontale.

Des systèmes de constructions traditionnels, à base de briques par exemple, sont également connus et très répandus, néanmoins, le coût d'une construction reste important.

Par ailleurs, la demanderesse a déposé une demande brevet, numéro CH707115, pour une bouteille capable de s'assembler avec d'autres dans le but de réaliser une construction. Ces bouteilles ont une forme avec une partie frustoconique mâle / femelle.

La demanderesse a également déposé une autre demande de brevet, numéro CH708086, pour une bouteille comportant à sa partie supérieure un double goulot cylindrique mâle comportant des premiers moyens d'accouplement mécanique actionnables par rotation. La partie inférieure de la bouteille comporte un double goulot cylindrique comportant des seconds moyens d'accouplement mécanique actionnables par rotation et complémentaires auxdits premiers moyens d'actionnement mécanique. La partie supérieure d'une bouteille peut être accouplée dans la partie inférieure d'une autre bouteille par la double action des goulots mâle et femelle afin de faire contacter les surfaces d'appui respectives. La bouteille présente à sa périphérie au moins une ouverture femelle longitudinale permettant d'insérer une tige intermédiaire, ladite tige servant de lien entre deux bouteilles disposées l'une à côté de l'autre ou d'une bouteille et d'un autre élément de construction à ouverture femelle longitudinale.

Ces deux demandes de brevet sont basées sur l'assemblage de bouteilles d'une forme particulière afin de réaliser un ouvrage rigide avec une rigidité accrue et une étanchéité améliorée le cas échéant.

WO2016016706 décrit un système de construction comportant un jeu d'éléments accessoires et un jeu de corps de forme allongée destiné à réaliser une construction par l'assemblage d'une pluralité desdits corps avec des éléments accessoires. Le corps de forme allongée comporte une face avant et une face arrière, planes et opposées, une face supérieure et une face inférieure, planes et opposées, et deux faces latérales opposées. Au moins une desdites deux faces latérales présente une partie en retrait notamment une incurvation sur sa partie centrale. Chaque corps est assemblable avec un autre corps, par leurs faces latérales entre elles et/ou par l'assemblage d'une face inférieure d'un corps sur la face supérieure d'un autre corps et/ou par l'assemblage d'une face latérale d'un corps avec la face avant ou arrière d'un autre corps. Les éléments accessoires sont des pièces allongées qui viennent s'insérer entre et en contact avec les parties en retrait des deux corps allongés assemblés face à face, et qui s'étendent sur toute ou sur une partie substantielle de la hauteur des corps allongés. Les pièces allongées définissent à elles seules en cas de pièces allongées creuse ou par coopération de ces pièces allongées avec des parties en retrait en face à face des corps allongés, un espace central situé entre et au milieu des parties en retrait des corps allongés. Les pièces allongées définissent en outre des espaces latéraux entre les faces latérales des parties en retrait des corps allongés de part et d'autre des pièces allongées.

EP0320745A1 et EP1321592A1 décrivent des systèmes de construction dont les éléments principaux sont en matières plastiques comportant des poutres de section rectangulaire avec des profilés de différents formes.

Par ailleurs on connait des systèmes de construction composés de pièces en matières plastiques mais qui sont destinés à la construction de modèles réduits

La présente invention permet de réaliser un système de construction pour un module d'un bâtiment dont les éléments principaux sont en matière plastique notamment en matière plastique recyclée permettant une construction robuste de manière très simple et très rapide.

Conformément à l'invention, ce but est atteint grâce à un système de construction pour un module d'un bâtiment, notamment une habitation ou un garage, dont les éléments principaux sont en matière plastique, comportant un jeu de poutres principales extrudées de profil creux, de forme rectiligne allongée, de section uniforme rectangulaire et de longueur adéquat. Ces poutres principales sont assemblables bout-à-bout pour former une structure ouverte rectangulaire ou cubique en forme de cadre rectangulaire ou cubique en 3 dimensions. Le système de construction comporte en outre une pluralité de poutres secondaires intermédiaires, assemblables entre des poutres principales parallèles et opposées d'un cadre rectangulaire, et une pluralité d'éléments de façade plats insérable l'un contre l'autre entre deux poutres parallèles adjacentes, chaque élément de façade externe ou interne comportant une plaque plate rectangulaire pourvue de deux bords opposés repliés destinés à venir s'accrocher avec des poutres parallèles adjacentes.

Dans le système inventif, chaque poutre principale de section rectangulaire comporte sur ses quatre côtés une projection parallèle au côté et espacée d'une partie du côté disposée vers sa partie centrale, laissant vers chaque coin de la poutre principale une ouverture pour recevoir un bord replié d'un élément de façade plat.

Chaque poutre secondaire comporte au moins sur deux faces opposées au moins une projection laissant une ouverture pour recevoir un bord replié d'un élément de façade plat.

De préférence, les projections parallèles sur chaque côté de la section rectangulaire de chaque poutre principale s'étendent en deçà du côté adjacent de la section rectangulaire. Aussi, chaque poutre principale, de préférence comporte sur chaque côté deux projections parallèles au côté et espacées de celui-ci, les deux projections étant divisés par une ouverture centrale.

Dans une exécution, les poutres secondaires comportent un coeur creux central, de préférence carré, et des projections s'étendant de part et d'autre de ce coeur creux pour définir de chaque côté au moins une ouverture pour recevoir le bord replié d'un élément de façade. De préférence, chaque côté du coeur creux d'une poutre secondaire comporte une projection centrale bordée de deux projections latérales définissant entre elles deux ouvertures pour recevoir le bord replié d'un élément de façade plat. Dans une exécution, les deux projections latérales comportent à leur extrémité extérieure un bord replié vers l'extérieur et en retrait par rapport à l'extrémité externe de la projection centrale d'une distance qui corresponde à l'épaisseur d'un élément de façade plat. Optionnellement, les autres bords du coeur creux comportent des profilés de renfort.

Dans le système inventif les poutres principales peuvent être assemblées au moyen de pièces de coin disposées entre les extrémités adjacentes des poutres principales. Ces pièces de coin peuvent comporter une tige de section carrée, plus courte que les poutres principales, et insérable dans l'extrémité d'une première poutre principale. Une extrémité de cette tige comporte une rainure longitudinale dans le centre de chaque face de la tige carrée et destinée à recevoir une projection sur un élément de jonction insérable dans l'extrémité d'une second poutre principale assemblable bout-à-bout avec le premier.

Chaque structure ouverte rectangulaire en forme de cadre rectangulaire en 3 dimensions peut constituer un module de construction qui peut être assemblé avec un autre module, chaque module mesurant entre 2.5m et 4.5 m de longueur de côté et de largeur et entre 2,5m et 3.5m de hauteur.

Optionnellement, les éléments de façade plats comportent dans leurs plaques plates des zones extractibles pour créer des ouvertures.

Dans une exécution, les éléments de façade plat externe et interne comportant deux plaques plates espacées l'une de l'autre pour former un coffrage. Les plaques peuvent être vissées, rivetées ou collées sur les poutres principales et les poutres secondaires.

Pour plus de rigidité, chaque poutre et optionnellement le coffrage de chaque élément de façade est remplie d'une substance destiné à solidifier sa structure, par exemple une terre mélangée à une résine durcissante, du ciment, béton, pisé ou toute autre substance durcissante, voire une matière poreuse telle qu'une mousse rigide.

De préférence, et par souci écologique, le système de construction est réalisé à partir de matières plastiques recyclées.

L'invention concerne aussi un assemblage d'un module de construction d'un bâtiment construit à partir d'un système de construction selon toutes ses variantes décrites, l'assemblage comportant :
a. Au moins un module de construction formé d'un cadre rectangulaire ou cubique en trois dimensions de poutres principales,
b. Un assemblage de poutres secondaire entre et parallèles aux poutres principales parallèles, et
c. Un assemblage d'éléments de façade plats insérés entre deux poutres parallèles, les bords repliés des éléments de façades venant s'insérer dans lesdites ouvertures parallèles.

Dans une variante de cet assemblage, des poutres secondaires sont disposées verticalement, parallèlement aux et entre les poutres principales verticales, et les éléments de façade sont posés l'un sur l'autre entre deux poutres parallèles verticales.

Avec un tel assemblage, lorsque des éléments d'assemblages au coin sont scellés au sol, les éléments de façade plat résistent au vent au moins jusqu'à 160kg/m2, supportent des charges au sol au moins jusqu'à 224 kg/m2 et supportent des charges sur la partie supérieure du module au moins jusqu'à 107 kg/m2.

Lorsqu'un second module de construction est agencé sur un premier module de construction, les éléments d'assemblage au coin du premier module de construction étant scellés au sol, les éléments de façade plat résistent au vent au moins jusqu'à 182kg/m2, supportent des charges au sol au moins jusqu'à 224 kg/m2 et les éléments de façade plat du second module supportent des charges sur la partie supérieure dudit second module au moins jusqu'à 107 kg/m2.

Avec ces assemblages, la partie supérieure du module d'une habitation peut être rendue étanche, soit par un montage des éléments de façade plat soit par le positionnement d'une bâche sur laquelle peut être appliquée une résine polymérisante rendant ladite bâche rigide et imperméable.

Dans une autre forme d'exécution, la partie supérieure du module d'une habitation peut être rendue étanche, par l'ajout d'une toiture conventionnelle .

Ledit assemblage constitue usuellement un élément d'un immeuble, entre autre, un garage, une maison. Donc, l'invention couvre aussi un bâtiment, notamment un immeuble, entre autres une maison ou un garage, comportant un tel assemblage.

Les caractéristiques de l'invention apparaitront plus clairement à la lecture de la description suivante de plusieurs formes d'exécutions données uniquement à titre d'exemple, nullement limitative en se référant aux figures schématiques, dans lesquelles :
- La figure 1 représente une vue en perspective partielle d'une poutre principale ;
- La figure 2 représente une vue en perspective partielle d'une poutre secondaire ;
- La figure 3 représente une vue en perspective d'une pièce de jonction de poutres principales;
- La figure 4A représente une vue en perspective d'une pièce de jonction non assemblée entre une poutre principale et une poutre secondaire ;
- La figure 4B représente une vue en perspective de la figure 4A assemblée ;
- La figure 5 représente une vue en perspective d'un élément de façade ;
- La figure 6 représente une vue en perspective d'une pièce de jonction d'une poutre principale par exemple horizontale et d'une autre pièce de jonction sur une poutre principale par exemple verticale ;
- La figure 7 représente une vue en perspective d'un élément de finition agençable sur une pièce de jonction de poutres principales ;
- La figure 8 représente une vue en perspective partielle de l'assemblage d'un module de construction selon la présente invention ;
- La figure 9 représente une vue en perspective d'un module de construction sans la partie supérieure ; et
- La figure 10 représente deux modules d'habitation selon la présente invention superposées l'un sur l'autre et dotés de fenêtres et d'une porte.

Un module d'une habitation tel qu'illustré à la figure 9 dont les éléments principaux sont en matière plastique comporte un jeu de poutres principales 1 extrudées de profil creux, de forme rectiligne allongée, de section uniforme et de longueur adéquat. Ces poutres principales 1 sont assemblables bout-à-bout pour former une structure ouverte rectangulaire en forme de cadre rectangulaire en 3 dimensions. Une pluralité de poutres secondaires 11 intermédiaires, est assemblable entre des poutres principales 1 parallèles et opposées d'un cadre rectangulaire. Le module comporte une pluralité d'éléments de façade plats 3 insérable l'un contre l'autre entre deux poutres 1, 11 parallèles adjacentes, chaque élément de façade 3 comportant une plaque plate rectangulaire pourvue de deux bords opposés repliés 3A, 3B (Fig. 5) destinés à venir s'accrocher avec des poutres parallèles adjacentes 1,11.

Comme illustré à la figure 1, chaque poutre principale 1 a une section rectangulaire comportant sur ses quatre côtés une ou deux projections 21 parallèles au côté et espacée d'une partie de côté disposée vers sa partie centrale, laissant vers chaque coin de la poutre principale 1 une ouverture 22 pour recevoir un bord replié 3A, 3B (Fig. 5) d'un élément de façade plat 3 (Fig. 5). Les projections parallèles 21 sur chaque côté de la section rectangulaire de chaque poutre principale 1 s'étendent en deçà du côté adjacent de la section rectangulaire. Dans l'exécution illustré, chaque poutre principale 1 comporte sur chaque côté deux projections parallèles 21 au côté et espacé de celui-ci, les deux projections 21 étant divisés par une ouverture centrale 30.

Comme illustré à la figure 2, chaque poutre secondaire 11 comporte sur deux faces opposées des projections 23 laissant une ouverture 24 pour recevoir un bord replié 3A, 3B (Fig. 5) d'un élément de façade plat 3 (Fig 5). Les poutres secondaires 11 comportent un coeur creux central 25, carré, et des projections 23 s'étendant de part et d'autre de ce coeur creux 25 pour définir de chaque côté une ouverture 24 pour recevoir le bord replié d'un élément de façade plat. Chaque côté du coeur creux d'une poutre secondaire 11 comporte une projection centrale bordée de deux projections latérales 23 définissant entre elles deux ouvertures 24 pour recevoir le bord replié d'un élément de façade plat. Dans une exécution, les deux projections latérales 23 comportent à leur extrémité extérieure un bord replié vers l'extérieur et en retrait par rapport à l'extrémité externe de la projection centrale d'une distance qui corresponde à l'épaisseur d'un élément de façade plat. Dans cette exécution, les autres bords du coeur creux comportent des profilés de renfort.

Comme illustré aux figures 3, 4A, 4B, 6 et 7, des pièces de coin 2A, 2B, 2C, 2D permettent d'assembler les poutres principales entre elles et avec des poutres secondaires.

Par exemple, comme illustré à la figure 3, la pièce de coin 2A est une pièce de jonction servant à relier les poutres principales entre elles au moyen des autres pièces de coins 2C (figure 6). La pièce de coin 2A comporte une tige de section carrée 4, plus courte que les poutres principales, et insérable dans l'extrémité d'une première poutre principale. Une extrémité de cette tige comporte une rainure longitudinale 5 dans le centre de chaque face de la tige carrée 4 destinée à recevoir une projection sur un élément de jonction 2C (figure 6) insérable dans l'ouverture 5 (Fig. 3) d'une seconde poutre principale assemblable bout-à-bout avec le premier.

Dans cet exemple, cette pièce de coin 2A est destinée à être positionnée verticalement et les poutres principales qui sont reliées à cette pièce de coin 2A reposent sur un anneau de maintien 6.

Les figures 4A et 4B illustrent des pièces assurant la jonction entre une poutre principale et une poutre secondaire. Cette pièce de jonction est décomposée en trois parties, une partie basse 7 qui relie une poutre principale verticale à une partie centrale 8 comportant deux projections destinées à s'insérer dans une poutre secondaire. Enfin, un autre anneau de maintien 9 vient s'agencer entre la partie centrale 8 et la poutre secondaire. D'ailleurs l'espace 10 créé dans cette pièce de jonction 2B permet notamment de pouvoir intégrer des câbles électriques ou d'autres tuyaux et un système d'aération qui ressortiront dans le côté opposé de la poutre secondaire au même endroit à savoir dans l'espace 10 d'une autre pièce de jonction 2B.

Il est évident que le module de construction tel qu'illustré à la figure 9 nécessite des ouvertures pour pouvoir être utilisé. Ainsi, soit il est possible de laisser libre l'espace totale occupée par une plaque 3, par exemple à l'aide de moyen de maintien en position des plaques 3 adjacentes à l'ouverture ou alors la plaque 3 comporte des zones extractibles pour créer des ouvertures.

Comme illustré à la figure 10, deux modules de construction sont superposés l'un sur l'autre. Dans cet exemple, lorsque les éléments d'assemblage au coin du premier module de construction sont scellés au sol, les plaques 3 résistent au vent jusqu'à 182kg/m2, les plaques inférieures 3 supportent des charges au sol jusqu'à 224 kg/m2 et les plaques supérieures 3 du second module supportent des charges sur la partie supérieure dudit second module jusqu'à 107 kg/m2.

Le module d'habitation du haut comporte quatre ouvertures faisant office de fenêtre. Deux petites fenêtres 18 sont créées en découpant deux compartiments sur une autre plaque 3'. Deux grandes fenêtres 19 sont par exemple créées en découpant deux compartiments sur deux autres plaques 3 montées l'une sur l'autre. Le module d'habitation du bas comporte une grande ouverture 20 servant de porte et deux petites ouvertures 18 servant de fenêtre. La porte 20 est par exemple créée en découpant deux compartiments 13 adjacents sur quatre autres plaques montées l'une au-dessus de l'autre. Dans cet exemple, même si non visible, les plaques 3 communes entre le module du bas et le module du haut comportent également des ouvertures entre les deux modules. Dans une autre version non illustrée, un escalier extérieur peut permettre l'accès au module d'habitation du haut.

Grâce au système de la présente invention, il est possible d'associer des modules l'un au-dessus de l'autre mais également l'un à côté de l'autre. L'assemblage des pièces de coin 2A, 2C (fig 3 et fig 6) et des poutres principales 1 permet d'assembler des modules d'habitation dans six directions, soit selon les six faces d'un module d'habitation rectangulaire, et ce avec un minimum de pièces dans la mesure où les pièces de coins 2A, 2C permettent d'assurer une jonction entre deux modules de construction sans autres pièces intermédiaires.

Pour plus de confort, les plaques 3 espacées l'une de l'autre forment un coffrage permettant d'intégrer une matière isolante. Il est également envisagé d'y intégrer des câbles électriques et de la tuyauterie et accessoirement un réservoir. La tuyauterie peut aussi bien servir pour transporter de l'eau jusqu'à un point d'eau disposé dans ladite habitation que pour évacuer les eaux usées à l'extérieur de ladite habitation.

La partie supérieure du module d'une habitation est toujours étanche soit par un montage particulier des plaques soit, dans un exemple non illustré, par le positionnement d'une bâche sur laquelle peut être appliquée une résine polymérisante rendant ladite bâche rigide et imperméable. Une telle structure est réalisée en se servant des poutres et des poteaux. Chaque poteau et poutre comporte des trous, notamment comme ceux où sont insérées des vis, dans lesquels viennent s'enquiller des tubes de section correspondant aux trous. Ces tubes sont de longueur suffisamment grande pour constituer une structure qui déborderait du module d'habitation de manière suffisante pour régler la pente d'un toit ou un débord de toiture en fonction du lieu géographique dudit module d'habitation. Ainsi, une fois cette structure pour le toit réalisée, une ou plusieurs bâches, éventuellement solaire, peut être disposée et tendue comme on tend par exemple un chapiteau.

Une fois la bâche tendue et mise en forme il faut procéder à l'application d'une résine transparente ou colorée, par exemple au pinceau ou au pistolet, sur la partie intérieure ou extérieure de la bâche. On obtient alors après polymérisation une coque de résine fine mais rigide et résistante et facilement réparable.

Dans une autre version non illustrée, la partie supérieure du module d'habitation peut être végétalisée.

Dans l'exemple illustré, le module de construction comporte quatre poutres secondaires par face, mais d'autres variantes, chaque module peut comporter trois voire deux poutres secondaires.

Un module d'habitation selon la présente invention présente l'avantage d'être facile et rapide à assembler et est tellement robuste qu'il respecte les normes sur les structures porteuses telles que la norme EN1991.

Dans toutes les exécutions, il faut comprendre par matière plastique tout matériau qui peut être recyclé (PEHD, PEBD, PP, PET, PS, ABS...). Bien entendu, il est tout à fait possible d'utiliser de la matière plastique non recyclée

Que la matière plastique soit recyclée ou non, les éléments des modules d'habitation seront fabriqués de manière à être suffisant résistant pour supporter des charges spécifiques aux habitations. Ainsi lors de leur fabrication, les pièces peuvent comporter des produits ou technique particulières favorisant leur rigidité.

## Revendications

1. Système de construction pour un module d'un bâtiment, notamment une habitation ou un garage, dont les éléments principaux sont en matière plastique, comportant :
- Un jeu de poutres principales (1) extrudées de profil creux, de forme rectiligne allongée, de section rectangulaire uniforme et de longueur adéquat ;
- Ces poutres principales (1) étant assemblables bout-à-bout pour former une structure ouverte rectangulaire en forme de cadre rectangulaire en 3 dimensions ;
- Une pluralité de poutres secondaires (11) intermédiaires, assemblables entre des poutres principales (1) parallèles et opposées d'un cadre rectangulaire,
- Une pluralité d'éléments de façade plats (3) insérable l'un contre l'autre entre deux poutres (1, 11) parallèles adjacentes, chaque élément de façade (3) comportant une plaque plate rectangulaire pourvue de deux bords opposés repliés (3A) destinés à venir s'accrocher avec des poutres parallèles adjacentes (1,11),
**Caractérisé en ce que**
- Chaque poutre principale (1) de section rectangulaire comporte sur ses quatre côtés une projection (21) parallèle au côté et espacée d'une partie du côté disposée vers sa partie centrale, laissant vers chaque coin de la poutre principale (1) une ouverture (22) pour recevoir un bord replié (3A) d'un élément de façade plat (3),
- Chaque poutre secondaire (11) comporte au moins sur deux faces opposées une projection (23) laissant une ouverture (24) pour recevoir un bord replié (3A) d'un élément de façade plat (3),
**Et en ce que**
- les poutres principales (1) sont assemblées au moyen de pièces de coin (2A, 2C) disposées entre les extrémités adjacentes des poutres principales (1) pour pouvoir combiner des modules de construction les uns à côté des autres et/ou les uns au-dessus des autres selon six directions.

2. Système selon la revendication 1, dans lequel les projections parallèles sur chaque côté de la section rectangulaire de chaque poutre principale s'étendent en deçà du côté adjacent de la section rectangulaire.

3. Système selon l'une des revendications 1 ou 2, dans lequel chaque poutre principale comporte sur chaque côté deux projections parallèles au côté et espacé d'une partie du côté disposée vers sa partie centrale, les deux projections étant divisés par une ouverture centrale.

4. Système selon l'une des revendications précédentes, dans lequel les poutres secondaires (11) comportent un coeur creux central, de préférence carré, et des projections s'étendant de part et d'autre de ce coeur creux pour définir de chaque côté au moins un ouverture (24) pour recevoir le bord replié (3B) d'un élément de façade plat (3).

5. Système selon l'une des revendications précédentes, dans lequel chaque structure ouverte rectangulaire en forme de cadre rectangulaire en 3 dimensions constitue un module de construction qui peut être assemblé avec un autre module, chaque module mesurant entre 2.5m et 4.5 m de longueur de côté et de largeur et entre 2,5m et 3.5m de hauteur.

6. Système selon l'une des revendications précédentes, dans lequel les éléments de façade plats (3) comportent dans leurs plaques plates des zones extractibles pour créer des ouvertures.

7. Système selon l'une des revendications précédentes, dans lequel les éléments de façade plat (3) comportant deux plaques plates espacées l'une de l'autre pour former un coffrage.

8. Système selon l'une des revendications précédentes, dans lequel le système de construction est réalisé à partir de matières plastiques optionnellement recyclées.

9. Assemblage d'un module de construction d'un bâtiment construit à partir d'un système de construction selon l'une des revendications 1 à 8, l'assemblage comportant :
a. Au moins un module de construction formé d'un cadre rectangulaire en trois dimensions de poutres principales (1),
b. Un assemblage de poutres secondaire (11) entre des poutres principales (1) parallèles, et
c. Un assemblage d'éléments de façades plats (3) insérés entre deux poutres parallèles (1, 11), les bords repliés des éléments de façades venant s'insérer dans lesdites ouvertures (24).

10. Assemblage selon la revendication 9, où des poutres secondaires (11) sont disposées verticalement, parallèlement aux et entre les poutres principales verticales (1), et les éléments de façade (3) sont posés l'un sur l'autre entre deux poutres parallèles verticales (1, 11).

11. Assemblage selon la revendication 9 ou 10, ou chaque poutre (1, 11), et optionnellement le coffrage de chaque élément de façade (3), est remplie d'une substance destinée à solidifier sa structure.

12. Bâtiment, notamment un immeuble, entre autres une maison ou un garage, comportant un assemblage selon l'une des revendications 9 à 11.

## Patentansprüche

1. Bausystem für ein Modul eines Gebäudes, insbesondere eines Wohngebäudes oder einer Garage, dessen Hauptelemente aus Kunststoff bestehen, umfassend:
- ein Satz extrudierter Hauptträger (1) mit Hohlprofil, länglicher gerader Form, einheitlichem rechteckigen Querschnitt und angemessener Länge;
- wobei diese Hauptträger (1) Ende an Ende zusammensetzbar sind, um eine offene rechteckige Struktur in Form eines dreidimensionalen rechteckigen Rahmens zu bilden;
- mehrere sekundäre Zwischenträger (11), die zwischen parallele und einander gegenüberliegende Hauptträger (1) eines rechteckigen Rahmens einsetzbar sind,
- mehrere flache Fassadenelemente (3), die gegeneinander zwischen zwei benachbarte parallele Träger (1, 11) gesetzt werden können, wobei jedes Fassadenelement (3) eine rechteckige flache Platte aufweist, die mit zwei gegenüberliegenden umgebogenen Kanten (3A) versehen ist, die dazu bestimmt sind, mit benachbarten parallelen Trägern (1, 11) in Eingriff zu kommen,
**dadurch gekennzeichnet, dass**
- jeder Hauptträger (1) mit rechteckigem Querschnitt auf seinen vier Seiten einen Vorsprung (21) aufweist, der parallel zur Seite verläuft und von einem Teil der Seite beabstandet ist, der in Richtung seines Mittelteils angeordnet ist, wobei in Richtung jeder Ecke des Hauptträgers (1) eine Öffnung (22) zur Aufnahme einer umgebogenen Kante (3A) eines flachen Fassadenelements (3) gelassen wird,
- wobei jeder sekundäre Träger (11) auf mindestens zwei gegenüberliegenden Seiten einen Vorsprung (23) aufweist, der eine Öffnung (24) zur Aufnahme einer umgebogenen Kante (3A) eines flachen Fassadenelements (3) lässt,
und dadurch, dass
- die Hauptträger (1) mit Hilfe von Eckstücken (2A, 2C) verbunden werden, die zwischen den benachbarten Enden des Hauptträgers (1) angeordnet werden, um Baumodule in sechs Richtungen nebeneinander und/oder übereinander kombinieren zu können.

2. System nach Anspruch 1, wobei sich die parallelen Vorsprünge auf jeder Seite des rechteckigen Querschnitts jedes Hauptträgers diesseits der benachbarten Seite des rechteckigen Querschnitts erstrecken.

3. System nach einem der Ansprüche 1 oder 2, wobei jeder Hauptträger auf jeder Seite zwei Vorsprünge aufweist, die parallel zur Seite verlaufen und von einem Teil der Seite beabstandet sind, der zu seinem Mittelteil hin angeordnet ist, wobei die beiden Vorsprünge durch eine mittlere Öffnung geteilt sind.

4. System nach einem der vorangehenden Ansprüche, wobei die sekundären Träger (11) einen mittleren, hohlen, vorzugsweise quadratischen Kern und Vorsprünge aufweisen, die sich auf beiden Seiten dieses hohlen Kerns erstrecken, um auf jeder Seite mindestens eine Öffnung (24) zur Aufnahme der umgebogenen Kante (3B) eines flachen Fassadenelements (3) zu definieren.

5. System nach einem der vorangehenden Ansprüche, wobei jede offene rechteckige Struktur in Form eines dreidimensionalen rechteckigen Rahmens ein Baumodul darstellt, das mit einem anderen Modul zusammengesetzt werden kann, wobei jedes Modul zwischen 2,5 m und 4,5 m in der Seitenlänge und Breite und zwischen 2,5 m und 3,5 m in der Höhe misst.

6. System nach einem der vorangehenden Ansprüche, wobei die flachen Fassadenelemente (3) in ihren flachen Platten Bereiche aufweisen, die zur Schaffung von Öffnungen herausziehbar sind.

7. System nach einem der vorangehenden Ansprüche, wobei die flachen Fassadenelemente (3) zwei voneinander beabstandete flache Platten zur Bildung einer Schalung aufweisen.

8. System nach einem der vorangehenden Ansprüche, wobei das Bausystem aus optional recycelten Kunststoffmaterialien hergestellt ist.

9. Anordnung eines Baumoduls eines Gebäudes, das aus einem Bausystem nach einem der Ansprüche 1 bis 8 errichtet ist, wobei die Anordnung Folgendes aufweist:
a. mindestens ein Baumodul, das aus einem dreidimensionalen rechteckigen Rahmen aus Hauptträgern (1) gebildet ist,
b. eine Anordnung sekundärer Träger (11) zwischen parallelen Hauptträgern (1) und
c. eine Anordnung flacher Fassadenelemente (3), die zwischen zwei parallele Träger (1, 11) eingefügt sind, wobei die umgebogenen Ränder der Fassadenelemente in die Öffnungen (24) passen.

10. Anordnung nach Anspruch 9, wobei sekundäre Träger (11) vertikal, parallel zu und zwischen den vertikalen Hauptträgern (1) angeordnet sind und die Fassadenelemente (3) zwischen zwei parallelen vertikalen Trägern (1, 11) übereinander angeordnet sind.

11. Anordnung nach Anspruch 9 oder 10, wobei jeder Träger (1, 11) und optional die Schalung jedes Fassadenelements (3) mit einer Substanz zur Verfestigung seiner Struktur gefüllt ist.

12. Bauwerk, insbesondere Gebäude, unter anderem ein Haus oder eine Garage, das eine Anordnung nach einem der Ansprüche 9 bis 11 aufweist.

## Claims

1. A construction system for a building module, in particular a dwelling or a garage, whose main elements are made of a plastic, comprising:
- a set of extruded main beams (1) of hollow section, of elongate rectilinear shape, having a uniform rectangular cross-section and being of adequate length;
- said main beams (1) being adapted to be abutted in order to form a rectangular open structure in the shape of a 3-dimensional rectangular frame;
- a plurality of intermediate secondary beams (11), which are adapted to be assembled between parallel and opposite main beams (1) of a rectangular frame;
- a plurality of flat facade elements (3), the flat facade elements (3) being insertable one against another between two adjacent parallel beams (1, 11), each facade element (3) including a rectangular flat plate provided having two folded opposite edges (3A) for hooking engagement with adjacent parallel beams (1, 11);
**characterized in that:**
- each main beam (1), rectangular in cross-section, comprises on four sides thereof, a projection (21) parallel to a side and spaced from a portion of the side situated towards the central portion thereof, leaving an opening (22) towards each corner of the main beam (1) to receive a folded edge (3A) of a flat facade element (3);
- each secondary beam (11) comprising at least on two opposite faces, a projection (23) leaving an opening (24) to receive a folded edge (3A) of a flat facade element (3);
**and in that:**
- the main beams (1) are assembled by means of corner parts (2A, 2C) located between the adjacent ends of the main beams (1) in order to be able to combine construction modules side by side with one another and/or one on top of the other in six directions.

2. The system according to claim 1, wherein the parallel projections on each side of the rectangular section of each main beam extend beyond the adjacent side of the rectangular section.

3. The system according to either of claims 1 or 2, wherein each main beam includes on each side, two projections parallel to the side and spaced from a portion of the side located towards the central part thereof, the two projections being divided by a central opening.

4. The system according to any of the preceding claims, wherein the secondary beams (11) comprise a central hollow core, having preferably a square shape, and projections extending on either side of said hollow core, thus defining on each side, at least one opening (24) for receiving the folded edge (3B) of a flat facade element (3).

5. The system according to any of the preceding claims, wherein each open rectangular structure in the shape of a 3-dimensional rectangular frame constitutes a construction module which can be assembled with another module, each module measuring between 2.5m and 4.5m in length on a side and in width and between 2.5m and 3.5m in height.

6. The system according to any of the preceding claims, wherein the flat facade elements (3) include, in their flat plates, removable areas to create openings.

7. The system according to any of the preceding claims, wherein the flat facade elements (3) comprising two flat plates spaced from each other to form a formwork.

8. The system according to any of the preceding claims, wherein the construction system is made from plastic materials, preferably from recycled plastic materials.

9. An assembly of a building construction module constructed from a construction system according to any of claims 1 to 8, the assembly comprising:
a. at least one construction module formed of a three-dimensional rectangular frame of main beams (1);
b. an assembly of secondary beams (11) between parallel main beams (1); and
c. an assembly of flat facade elements (3) inserted between two parallel beams (1, 11), the folded edges of the facade elements being inserted into said openings (24).

10. The assembly according to claim 9, wherein secondary beams (11) are placed vertically, parallel to and between vertical main beams (1), and the facade elements (3) are placed one on top of the other between two vertical parallel beams (1, 11).

11. The assembly according to either of claims 9 or 10, wherein each beam (1, 11), and optionally the formwork of each facade element (3), is filled with a substance for reinforcing the structure thereof.

12. A construction, in particular a building, for instance a house or a garage, comprising an assembly according to any of claims 9 to 11.
